# FASCICULE DE BREVET EUROPEEN

(11) **EP 0 341 160 B1**
(45) Date de publication et mention de la délivrance du brevet: **19.01.1994**
(21) Numéro de dépôt: 89401266.5
(22) Date de dépôt: 03.05.1989
(51) Int. Cl.: F41A 27/28

(54) **Dispositif pour commander au moins un moteur électrique d'asservissement avec une puissance élevée à partir d'un réseau basse tension, en particulier pour la motorisation d'une tourelle embarquée sur un char de combat**
Vorrichtung zur Steuerung mindestens eines Nachlaufsteuerungsmotors hoher Leistung aus einem Niederspannungsnetz, insbesondere für die Motorisierung eines Panzerturms
Device for controlling at least a follow-up action electric motor with a high power from a low tension network, in particular for the motorisation of a turret mounted on an armoured vehicle

(30) Priorité: 06.05.1988 FR 8806161
(43) Date de publication de la demande: 08.11.1989
(73) Titulaire: CSEE-DEFENSE, F-75017 Paris (FR); GIAT Industries, F-78034 Versailles Cédex (FR)
(72) Inventeur: Kaitandjian, Michel, F-78150 Le Chesnay (FR); Pradat, Philippe, F-91940 Les Ulis (FR); Urvoy, Emile, F-91470 Limours (FR)
(74) Mandataire: Chauchard, Robert

(56) Documents cités:
- EP-A- 0 014 028
- DE-A- 2 939 547
- US-A- 2 457 532
- US-A- 2 628 535
- US-A- 4 503 369

## Description

La présente invention concerne un dispositif selon le préambule de la revendication 1, c'est-à-dire un dispositif pour commander au moins un moteur électrique d'asservissement avec une puissance élevée à partir d'un réseau basse tension, en particulier pour la motorisation d'une tourelle embarquée sur un char de combat.

Il est à noter que ce préambule est basé sur un état de la technique selon l'article 54 (2).

Le plus souvent, la motorisation de la tourelle d'un char est assuree par un systeme asservi hydraulique. Ür, dans un tel systéme, les pertes et les échaufrements qui en résultent ne permettent pas une utilisation sur de longues periodes comme celles nécessitées par exemple par le tir en marche, c'est-à-dire la faculté de tirer avec une précision et donc une efficacité suffisante lorsque le porteur est en marche.

On connaît également des solutions électriques à base ou moyenne tension. L'utilisation directe du réseau basse tension présent sur le char implique une limitation de la puissance installée qui ne permet pas en définitive le tir en marche en tout terrain. Quant a la solution à moyenne tension, elle nécessite un convertiseur tres puissant et donc très volumineux qu'il n'est généralement pas possible d'intégrer sur un char. De plus, là encore, la puisance disponible n'est en pratique pas suffisante pour permettre le tir en marche.

La présente invention a donc pour but principal de remédier à ces inconvénients et, pour ce faire, elle a pour objet un dispositif du type susmentionné qui se caractérise essentiellement en ce qu'il comprend, en combinaison :
- un convertisseur élévateur de tension,
- un amplificateur à découpage réversible alimenté par le convertisseur et fournissant le courant nécessaire au moteur à commander, qui est du type pouvant fonctionner en générateur, et
- un accumulateur d'énergie électrique de type capacitif intercalé entre le convertisseur et l'amplificateur.

Dans l'application particulière envisagée ici, le convertisseur alimente simultanement deux amplificateurs connectés respectivement à un moteur de commande de l'axe de gisement de la tourelle et à un moteur de commande de l'axe de site de l'arme portee par la tourelle.

Ainsi, grâce a la récupération de l'énergie cinétique de la tourelle et de l'arme sous forme d'énergie électrique dans l'accumulateur capacitif, le convertiseur n'a pas besoin d'être très puissant et il est donc peu volumineux. On dispose donc en définitive, sous un volume compatible avec celui disponible sur un char de combat, d'une puissance permanente suffisante pour permettre le tir en marche dans de bonnes conditions opérationnelles.

De préférence, le convertisseur est un convertseur monoquadrant de type push-pull, afin d'éviter toute restitution d'énergie à la source.

Dans un mode de réalisation particulier de l'invention, la tension delivree par le convertisseur est une moyenne tension de l'ordre de 270 volts.

Quant à l'accumulateur, il est constitué par une batterie de condensateurs électrochimiques connectés en parallèle.

Enfin, le moteur électrique est avantageusement du type à collecteur et à aimants permanents au samarium-cobalt.

Une forme d'exécution de l'invention est décrite ci-après à titre d'exemple, en référence au dessin annexé dans lequel la figure unique est un schéma d'un dispositif de commande conforme à l'invention, dans son application à la motorisation électrique deux axes d'une tourelle de char.

Ce dispositif se situe entre un calculateur qui donne les commandes relatives à chacun des deux axes, et l'axe d'entrée des mécanismes réducteurs entraînant respectivement la tourelle dont l'inertie est de l'ordre de 40.000 m² kg, et le tourillonnement de l'arme dont l'inertie est de l'ordre de 7.500 m² kg. Il est essentiellement constitué par un convertisseur élévateur de tension C suivi de deux amplificateurs à découpage réversibles A₁ et A₂ connectés respectivement à un moteur M₁ de commande de l'axe de gisement de la tourelle et à un moteur M₂ de commande de l'axe de site de l'arme portée par la tourelle.

Conformément a l'invention, un accumulateur d'énergie électrique B de type capacitif est intercalé entre le convertisseur C et les deux amplificateurs A₁ et A₂.

Le convertisseur C est alimenté par le réseau de bord basse tension, par exemple 24 volts, et délivre à sa sortie une moyenne tension de l'ordre de 270 volts, ce qui implique évidemment de prendre un certain nombre de mesures de sécurité pour la protection du personnel. Il prélève sur ce réseau une puisance qui est environ dix fois plus petite que celle qui est finalement mise en jeu dans le dispositif, soit par exemple 5 kW en crête, et peut donc être réalisé sous une forme compacte. Il est prévu monoquadrant, donc irréversible, et de type push-pull avec une régulation tout ou rien.

Les amplificateurs A₁ et A₂ sont basés sur le principe des hacheurs de courant fonctionnant en quatre quadrants. L'amplificateur A₁ correspondant à l'axe de la tourelle est dimensionnè a 40 kW en crête, tandis que l'amplificateur A₂ correspondant à l'axe de l'arme est dimensionné à 12 kW en crête. Ces amplificateurs électroniques de puissance ont des bandes passantes de 500 Hz et une excellente linéarité, ainsi qu'un excellent rendement supérieur à 95 %. L'amplificateur électronique à découpage constitue en effet un dispositif adaptateur sans pertes autres que celles nécessaires au fonctionnement interne de ses propres circuits, permettant d'adapter en permanence la puissance d'entrée caractérisée par une tension constante et un débit de courant "libre" aux grandeurs physiques de sortie, c'est-à-dire le courant lié au couple moteur et la tension liée essentiellement à la vitesse de l'arbre.

Les moteurs électriques M₁ et M₂, couplés par des réducteurs appropriés aux axes de site et de gisement, sont prévus pour pouvoir fonctionner en générateur. Dans l'exemple particulier décrit ici, ils sont du type à collecteur et à aimants permanents au samarium-cobalt, de manière à présenter un couple volumique élevé et un domaine d'utilisation couple-vitesse rectangulaire.

Quant à l'accumulateur B, qui constitue l'un des éléments essentiels du dispositif de commande selon l'invention, il a une capacité nominale relativement élevée de l'ordre de 1 Farad. Il sera par exemple constitué par la mise en parallèle de 80 condensateurs électrochimiques de 12500 µF chacun.

Cet accumulateur permet de récupérer sous forme d'énergie électrique potentielle, l'énergie cinétique disponible sur les axes mécaniques de la tourelle et de l'arme, grâce à la réversibilité des chaines de commande. Cet aspect est essentiel si l'on considère que les pertes du dispositif, par exemple en recalage, représentent 10 % de l'énergie mise en jeu, les 90 % restant résidant dans un échange énergie potentielle-énergie cinétique, et réciproquement.

Ainsi, grâce à cet ensemble de dispositions, on dispose en permanence d'une énergie suffisante pour assurer le tir en marche dans de bonnes conditions. Le tir en marche crée en effet de nouvelles périodes d'utilisation qui sont plus longues que celles destinées auparavant à uniquement recaler et pointer l'arme. Il est en outre nécessaire d'avoir une bonne bande passante afin d'obtenir une précision dynamique permettant d'atténuer les mouvements perturbateurs de l'engin porteur. Enfin, l'encombrement du dispositif doit être compatible avec le volume disponible dans cet engin porteur, en l'occurrence un char de combat.

## Revendications

1. Dispositif pour commander au moins un moteur électrique d'asservissement avec une pusance élevée à partir d'un réseau basse tension, en particulier pour la motorisation d'une tourelle embarquee sur un char de combat, caractérisé en ce qu'il comprend, en combinaison :
- un convertisseur élévateur de tension (C),
- un amplificateur à découpage réversible (A₁, A₂) alimenté par le convertisseur (C) et fournissant le courant nécessaire au moteur à commander (M₁, M₂), qui est du type pouvant fonctionner en générateur, et
- un accumulateur d'énergie électrique (B) de type capacitif intercalé entre le convertisseur (C) et l'amplificateur (A₁, A₂).

2. Dispositif selon la revendication 1, caractérisé en ce que le convertisseur (C) alimente simultanément deux amplificateurs (A₁, A₂) connectés respectivement à un moteur (M₁) de commande de l'axe de gisement de la tourelle et à un moteur (M₂) de commande de l'axe de site de l'arme portée par la tourelle.

3. Dispositif selon la revendication 1 ou 2, caractérisé en ce que le convertisseur (C) est un convertisseur monoquadrant de type push-pull.

4. Dispositif selon l'une quelconque des revendications 1 à 3, caractérisé en ce que la tension délivrée par le convertisseur (C) est une moyenne tension de l'ordre de 270 volts.

5. Dispositif selon l'une quelconque des revendications 1 à 4, caractérisé en ce que l'accumulateur (B) est constitué par une batterie de condensateurs électrochimiques connectés en parallèle.

6. Dispositif selon l'une quelconque des revendications 1 à 5, caractérisé en ce que le moteur électrique (M₁, M₂) est du type à collecteur et à aimants permanents au samarium-cobalt.

## Claims

1. Device for controlling at least one electric servomotor with high power from a low-voltage network, in particular for motorizing a turret on a tank, characterized in that it comprises, in combination :
- a voltage booster converter (C),
- a reversible chopping amplifier (A₁, A₂) fed by the converter (C) and delivering the current required by the motor to be controlled (M₁, M₂), which is of the type able to operate as a generator, and
- a capacitive type electric energy accumulator (B) inserted between the converter (C) and the amplifier (A₁, A₂).

2. Device according to claim 1, characterized in that the converter (C) feeds simultaneously two amplifiers (A₁, A₂) connected respectively to a motor (M₁) controlling the lateral deflection axis of the turret and to a motor (M₂) controlling the elevational axis of the weapon carried by the turret.

3. Device according to claim 1 or 2, characterized in that the converter (C) is a monoquadrant converter of push-pull type.

4. Device according to anyone of claims 1 to 3, characterized in that the voltage delivered by the converter (C) is a medium voltage of about 270V.

5. Device according to anyone of claims 1 to 4, characterized in that the accumulator (B) is formed by a battery of electrochemical capacitors connected in parallel.

6. Device according to anyone of claims 1 to 5, characterized in that the electric motor ((M₁, M₂) is of the type with collector and samarium-cobalt permanent magnets.

## Patentansprüche

1. Vorrichtung zur Steuerung wenigstens eines Nachlaufsteuerungsmotors hoher Leistung aus einem Niederspannungsnetz, insbesondere für die Motorisierung eines Panzerturms, dadurch gekennzeichnet, daß sie in Verbindung aufweist:
- einen Spannungserhöhungswandler (C),
- einen Verstärker mit reversiblem Abschnitt (A₁, A₂), der von dem Wandler versorgt wird und der den zur Steuerung des Motors (M₁, M₂) nötigen Strom liefern kann, der von der Art ist, die auch als Generator arbeiten kann, und
- einen kapazitiven Akkumulator (B) für elektrische Energie, der zwischen dem Wandler (C) und dem Verstärker (A₁, A₂) angeordnet ist.

2. Vorrichtung nach Anspruch 1, dadurch gekennzeichnet, daß der Wandler gleichzeitig zwei Verstärker (A₁, A₂) versorgt, die jeweils mit einem Motor (M₁) zur Steuerung der Richtungsachse des Turmes und einem Motor (M₂) zur Steuerung der Lageachse der von dem Turm getragenen Waffe verbunden sind.

3. Vorrichtung nach Anspruch 1 oder 2, dadurch gekennzeichnet, daß der Wandler (C) ein Monoquadrantwandler des Push-Pull-Typs ist.

4. Vorrichtung nach einem der Ansprüche 1 bis 3, dadurch gekennzeichnet, daß die von dem Wandler (C) abgegebene Spannung eine mittlere Spannung in der Größenordnung von 270 Volt ist.

5. Vorrichtung nach einem der Ansprüche 1 bis 4, dadurch gekennzeichnet, daß der Akkumulator (B) aus einer Batterie von parallel geschalteten, elektrochemischen Kondensatoren besteht.

6. Vorrichtung nach einem der Ansprüche 1 bis 5, dadurch gekennzeichnet, daß der Elektromotor (M₁, M₂) von der Sorte mit Kollektor und Permanentmagneten aus Samarium-Kobalt ist.
